# EUROPÄISCHE PATENTSCHRIFT

(11) **EP 3 538 320 B1**
(45) Veröffentlichungstag und Bekanntmachung des Hinweises auf die Patenterteilung: **28.12.2022**
(21) Anmeldenummer: 17800794.4
(22) Anmeldetag: 09.11.2017
(51) Int. Cl.: B24D 11/02, B24D 9/08, B24D 7/06, B24D 15/02, B24B 19/00, B24B 21/00

(54) **SCHLEIFELEMENT SOWIE SCHLEIFGERÄT**
GRINDING ELEMENT AND GRINDING APPARATUS
ÉLÉMENT ABRASIF ET DISPOSITIF DE MEULAGE

(30) Priorität: 10.11.2016 DE 102016222043
(43) Veröffentlichungstag der Anmeldung: 18.09.2019
(73) Patentinhaber: Bayerische Motoren Werke Aktiengesellschaft, 80809 München (DE)
(72) Erfinder: GEIGER, Michael, 85241 Hebertshausen (DE); SUTTER, Nathanael, 85635 Höhenkirchen (DE)
(86) Internationale Anmeldenummer: PCT/EP2017/078679
(87) Internationale Veröffentlichungsnummer: WO 2018/087194

(56) Entgegenhaltungen:
- WO-A1-2005/102607
- GB-A- 1 167 634
- JP-A- S 499 793
- JP-B1- S5 020 310
- US-A- 2 469 735
- US-A- 3 619 949
- US-A1- 2004 018 802

## Beschreibung

Die vorliegende Erfindung betrifft ein Schleifband, einen Band- oder Fingerschleifer sowie eine Verwendung eines Band- oder Fingerschleifers, oder eines Schleifbands.

Bei der Instandsetzung von Fahrzeugkarosserien müssen oftmals beispielsweise Karosserieteile aus Blech ausgeschnitten und entfernt werden. Dabei ist es nötig, vorhandene Schweißpunkte oder Nieten zu entfernen, wobei hierzu beispielsweise Schweißpunktbohrer verwendet werden. Nachteilig daran ist, dass bei Verwendung eines Bohrers immer eine (möglichst) geradlinige Zugänglichkeit gegeben sein muss, damit das Werkzeug ohne abzurutschen verwendet werden kann. Problematisch ist weiter, dass bekannte Schweißpunktbohrer bei hochfesten Stählen, wie sie zunehmend im Karosseriebau Verwendung finden, an ihre Grenzen stoßen. Bei der Arbeit mit derartigen Materialien haben sich Band- bzw. Fingerschleifer bewährt. Diese weisen allerdings den Nachteil auf, dass kein wirklich exaktes Entfernen von Schweißpunkten, Nieten etc. möglich ist, da mit diesen handgehaltenen Werkzeugen keine exakte Schleiftiefe realisierbar ist. In der Folge besteht insbesondere die Gefahr, dass zu tief geschliffen wird und darunter liegende Bleche bzw. Blechabschnitte oder Bauteile beschädigt werden.

Die US 3 619 949 A offenbart einen Handschleifer mit einem Schleifband gemäß dem Oberbegriff von Anspruch 1.

Die WO 2005/102607 A1 bezieht sich auf Schleifgeräte. Insbesondere geht es um ein Anordnungssystem, welches eine leichte Anordnung und Entfernung von Schleifpapier ermöglicht.

Die US 2004/0018802 A1 betrifft ein Verfahren für die Herstellung eines abrasiven Produkts.

Die Dokumente JP S5020310 B1 und JP S499793 A betreffen zylindrische Schleifelemente.

Die GB 1 167 634 A betrifft ein flexibles Schleifband, welches Anordnungsmittel umfasst, um das Band an einer Tragstruktur anzuordnen.

Die US 2 469 735 A betrifft eine Poliermaschine mit einem Schleifband, derart ausgebildet, dass das Schleifband Konturen folgen kann.

Es ist daher eine Aufgabe der vorliegenden Erfindung, ein Schleifband, einen Band- oder Fingerschleifer sowie eine Verwendung eines Schleifbands oder Band- bzw. Fingerschleifers anzugeben, welche die vorgenannten Nachteile beseitigen und ein schnelles und effektives Arbeiten ermöglichen.

Diese Aufgabe wird durch ein Schleifband gemäß Anspruch 1, einen Band- oder Fingerschleifer gemäß Anspruch 5 sowie durch eine Verwendung gemäß Anspruch 7 gelöst. Weitere Vorteile und Merkmale ergeben sich aus den Unteransprüchen sowie der Beschreibung und den beigefügten Figuren.

Erfindungsgemäß umfasst ein Schleifband eine Schleiffläche und eine Anschlagfläche, wobei die Anschlagfläche um einen Versatz versetzt zu der Schleiffläche positioniert ist, wodurch eine Schleiftiefe einstellbar bzw. eingestellt ist.

Insbesondere handelt es sich um ein Schleifband für einen Band- oder Fingerschleifer. Gemäß bevorzugten Ausführungsformen liegt der Versatz in einem Bereich von etwa 1-5 mm. Zweckmäßigerweise dient der Band- oder Fingerschleifer dazu, z. B. Abschnitte von (Blech-)Karosserieteilen auszulösen oder herauszutrennen, wobei hierzu ggf. vorhandene Befestigungselemente, wie Schweißpunkte, Nieten, Falze etc. möglichst punktgenau entfernt werden müssen. Wie eingangs angedeutet, ist hierbei ein sehr exaktes Arbeiten nötig. Derzeit werden vermehrt mehrlagige Bleche verbaut. Beim Abschleifen eines Schweißpunktes auf einer obersten Blechlage muss sichergestellt sein, dass darunter liegende Blechlagen nicht beschädigt werden. Zweckmäßigerweise kann vorliegend über den Versatz eine exakte Schleiftiefe, abhängig von der jeweiligen Anforderung, eingestellt werden. Band- bzw. Fingerschleifer bieten zudem den Vorteil, dass sie auch bei hochfesten Stählen und schwer zugänglichen Bereichen eingesetzt werden können. Überdies erfordern sie, anders als Bohrmaschinen, keine geradlinige Zugänglichkeit, sodass ein äußerst flexibler Einsatz möglich ist.

Erfindungsgemäß weist das Schleifband die Anschlagfläche auf bzw. bildet diese integral aus, wobei das Schleifband ein flexibles Schleifband ist, wie es z. B. bei Band- oder Fingerschleifern zum Einsatz kommt. Erfindungsgemäß ist das Schleifband derart gestuft bzw. abgesetzt, dass es sowohl die Schleiffläche als auch die Anschlagfläche umfasst bzw. ausbildet. Hierbei ist mittig, entlang der Umfangsrichtung gesehen, die Schleiffläche vorgesehen, wobei die Anschlagfläche durch zwei entsprechend versetzte, links und rechts in Bezug auf die Schleiffläche angeordnete, Seitenabschnitte des Schleifelements gebildet wird. Diese Seitenabschnitte weisen mit Vorteil eine eher glatte Oberfläche auf, da sie zwar ebenfalls in Umfangsrichtung mit rotieren, allerdings keine Schleiffunktion übernehmen sollen. Diese wird allein durch die eigentliche Schleiffläche realisiert. Gemäß einer Ausführungsform ist ein derartiges Schleifband einteilig bzw. integral ausgebildet, mit anderen Worten als "ein Teil" bzw. nicht trennbar, wodurch es mit Vorteil als Ganzes austauschbar ist. Eine gewünschte Schleiftiefe lässt sich unkompliziert durch die Wahl des entsprechenden Schleifbands einstellen.

Je nach Anforderung kann auch eine mehrstufige Ausgestaltung gewählt werden, welche beispielsweise ermöglicht, eine entsprechend gestufte Kontur zur formen bzw. insbesondere zu schleifen. Ein derartiges Schleifband, umfasst mehr als eine Schleiffläche, z. B. zwei, welche versetzt zueinander angeordnet sind. Entlang der Umfangsrichtung gesehen ist gemäß einer Ausführungsform eine mittlere, oberste Schleiffläche, flankiert von zwei nach hinten versetzt angeordneten seitlichen Schleifflächen, vorgesehen, zu welchen, wiederum versetzt, die Anschlagfläche bzw. die Anschlagflächen angeordnet bzw. ausgebildet sind.

Gemäß einer alternativen Ausführungsform ist das Schleifband zweilagig ausgebildet, wobei eine erste Lage, welche die Schleiffläche ausbildet, und eine zweite Lage, insbesondere lösbar aneinander befestigt sind. Bevorzugt ist die erste Lage also austauschbar. Zweckmäßigerweise sind hierzu zwischen der ersten und der zweiten Lage entsprechende Formschlusselemente vorgesehen, welche einen Austausch der ersten Lage ermöglichen, beispielsweise bei Verschleiß bzw. wenn durch die Verwendung einer anderen ersten Lage eine andere Schleiftiefe realisiert werden soll. Diese kann nämlich vorteilhafterweise über eine unterschiedliche Dicke der ersten Lage angepasst werden, welche bei Bedarf unkompliziert ausgetauscht werden kann. Typische Formschlusselemente basieren beispielsweise auf einem Klettverschlussprinzip, umfassend entsprechende Haken und Ösen etc. Auch andere Befestigungsmethoden, beispielsweise basierend auf Klebemitteln, wie doppelseitigen Klebebändern etc., sind möglich.

Gemäß einer Ausführungsform ist die Anschlagfläche ausgelegt, beispielsweise durch das Anbringen einer Beschichtung oder eines Gleitelements, ein leichtes Verschieben auf der zu bearbeitenden Oberfläche zu ermöglichen oder zu unterstützen, insbesondere wenn der zu schleifende Bereich nicht punktförmig, wie bei einer Niete, sondern linienförmig, wie bei einer Schweißnaht, ist.

Die Erfindung richtet sich auch auf einen Band- oder Fingerschleifer umfassend ein erfindungsgemäßes Schleifband.

Gemäß einer Ausführungsform handelt es sich um einen Bandschleifer oder um einen Fingerschleifer, wobei ein Schleifband entlang einer Umfangsrichtung rotiert. Bei dem Schleifbereich handelt es sich um denjenigen Bereich oder Abschnitt, an welchem das Schleifband letztlich mit einem zu bearbeitenden Werkstück oder Bauteil zusammenwirkt. Bei einem Fingerschleifer wäre dies beispielsweise der vordere Bereich des Werkzeugs, in welchem das Schleifband umgelenkt wird. Zweckmäßigerweise ist in diesem Bereich bzw. allgemein im Schleifbereich die bzw. die zumindest eine Anschlagfläche vorgesehen, welche gegenüber der Schleiffläche derart, sozusagen nach hinten, beabstandet ist, dass über diesen Abstand eine vorgegebene Schleiftiefe einstellbar ist. Die Schleiffläche kann in das Bauteil nur so lange eindringen, bis der Band- oder Fingerschleifer bzw. der Schleifbereich an der Anschlagfläche aufliegt.

Beim Bandschleifer beschreibt der Schleifbereich eine im Wesentlichen rechteckige Fläche bzw. Ebene. Beim Fingerschleifer ist der Schleifbereich zumindest abschnittsweise zylindrisch ausgebildet bzw. weist die Form eines Halbzylinders auf. Der grundsätzliche Aufbau eines Band- oder Fingerschleifers ist dem Fachmann bekannt und wird vorliegend nicht weiter beschrieben.

Erfindungsgemäß ist das Schleifelement ein Schleifband, welches auf einer Auflagefläche geführt ist, wobei die Auflagefläche die Anschlagfläche formt. Zweckmäßigerweise wird allein über eine Stärke bzw. Dicke des Schleifbandes der Versatz bzw. die Schleiftiefe eingestellt. Die Auflagefläche ist zweckmäßigerweise um ein gewisses Maß breiter als das Schleifband bzw. die Schleiffläche und erfüllt damit die Funktion der Anschlagfläche. In einer Grundkonfiguration ähnelt dieser Aufbau einem gestuft ausgebildeten Schleifband, wobei die durch die Auflagefläche gebildete Anschlagfläche bei dieser Variante allerdings nicht rotiert.

Gemäß einer Ausführungsform ist die Anschlagfläche ausgelegt, ein Abrutschen des Schleifgeräts auf dem zu bearbeitenden Bauteil zu verhindern. Hierzu ist die Anschlagfläche z. B. mit einer Art Beschichtung versehen bzw. weist eine gewisse Rauigkeit auf, welche das Ansetzen des Schleifgeräts am Bauteil/Werkstück erleichtern kann.

Gemäß einer Ausführungsform ist die Anschlagfläche ausgelegt, beispielsweise durch das Anbringen einer Beschichtung oder eines Gleitelements, ein leichtes Verschieben auf der zu bearbeitenden Oberfläche zu ermöglichen oder zu unterstützen, insbesondere wenn der zu schleifende Bereich nicht punktförmig, wie bei einer Niete, sondern linienförmig, wie bei einer Schweißnaht, ist.

Die Anschlagfläche kann eine im Wesentlichen zylindrische Form bzw. die Form eines Halbzylinders aufweisen, um die Beweglichkeit des Schleifgeräts, insbesondere z. B. ein Verschwenken, zu ermöglichen.

Die Erfindung richtet sich auch auf eine Verwendung eines erfindungsgemäßen Band- oder Fingerschleifers oder eines erfindungsgemäßen Schleifbands zur Karosserieinstandsetzung, insbesondere im Bereich der Blechbearbeitung, beispielsweise zur Entfernung von Schweißpunkten oder Nieten.

Die im Zusammenhang mit dem Band- oder Fingerschleifer erwähnten Vorteile und Merkmale gelten analog und entsprechend für das Schleifband sowie für die Verwendung bzw. umgekehrt und untereinander. Weitere Vorteile und Merkmale ergeben sich aus der nachfolgenden Beschreibung einer schematischen Ansicht eines Schleifbands mit Bezug auf die beigefügte Figur.

Es zeigen:
- Fig. 1:: zwei Prinzipskizzen zur Veranschaulichung des Funktionsprinzips;
- Fig. 2:: eine Teilansicht eines Schleifgeräts in einer perspektivischen Ansicht.

**Fig. 1** zeigt im Wesentlichen quer zu einer Umfangsrichtung U gesehen ein Schleifband 20, welches eine erste Lage 24 und eine zweite Lage 25 aufweist. An der ersten Lage 24 ist eine Schleiffläche 22 ausgeformt. Die zweite Lage 25 formt eine Anschlagfläche 30 durch zwei entsprechende Seitenabschnitte 23. Die Anschlagfläche 30 ist um einen Versatz x zur Schleiffläche 22 versetzt. Mit dem Bezugszeichen 81 und 82 sind zwei Blechlagen skizziert. In der rechten Bildhälfte ist nun dargestellt, wie das Schleifband 20 bei der Bearbeitung das erste Blech 81 durchdringt, wobei durch eine exakt eingestellte Schleiftiefe t, welche dem Versatz x entspricht, das Blech 82 komplett unversehrt bleibt.

**Fig. 2** zeigt nun eine Teilansicht eines Fingerschleifers mit einem zumindest abschnittsweise zylindrisch ausgebildeten Schleifbereich 2. Der Fingerschleifer umfasst ein Schleifband 20, welches in der hier gezeigten Ausführungsform zweilagig ausgebildet ist und eine erste Lage 24 und eine zweite Lage 25 aufweist, wobei die erste Lage 24 eine Schleiffläche 22 formt bzw. umfasst. Die zweite Lage 25 formt über zwei Seitenabschnitte 23 eine Anschlagfläche 30, welche um einen Versatz x relativ zur Schleiffläche 22, insbesondere nach hinten, versetzt ist. Das Schleifband 20 rotiert entlang einer Umfangsrichtung U und wird um eine Drehachse D umgelenkt, welche quasi einer Zylinderachse des in etwa zylindrischen Schleifbereichs 2 entspricht. Vorliegend wurde nun ein Schleifband 20 beschrieben, welches zweilagig bzw. zumindest gestuft ausgebildet ist, sodass es integral den entsprechenden Versatz x formt, über welchen eine Schleiftiefe eingestellt werden kann. Über das Bezugszeichen 4 ist angedeutet, dass das mit diesem Bezugszeichen gekennzeichnete Bauteil auch eine Auflagefläche für das Schleifband 20 sein könnte, welche still steht. Somit kann allein über eine Stärke bzw. Dicke des Schleifbands 20 ebenfalls eine Schleiftiefe eingestellt werden.

### Bezugszeichenliste

- 2: Schleifbereich
- 4: Auflagefläche
- 20: Schleifband
- 22: Schleiffläche
- 23: Seitenabschnitt
- 24: erste Lage
- 25: zweite Lage
- 30: Anschlagfläche
- 81: Blech
- 82: Blech
- x: Versatz
- t: Schleiftiefe
- U: Umfangsrichtung
- D: Drehachse

## Patentansprüche

1. Schleifband (20),
umfassend eine mittig entlang einer Umfangsrichtung ausgebildete Schleiffläche (22) und eine Anschlagfläche (30),
**dadurch gekennzeichnet, dass**
die Anschlagfläche (30) durch zwei links und rechts in Bezug auf die Schleiffläche (22) angeordnete Seitenabschnitte des Schleifbands (20) gebildet ist, und
wobei die Anschlagfläche (30) um einen Versatz (x) versetzt zu der Schleiffläche (22) positioniert ist, wodurch eine Schleiftiefe (t) über eine Stärke bzw. Dicke des Schleifbands (20) einstellbar ist.

2. Schleifband (20) nach Anspruch 1, wobei der Versatz (x) in einem Bereich von etwa 1 bis 5 mm liegt.

3. Schleifband (20) nach Anspruch 1 oder 2,
wobei das Schleifband (20) mehrlagig, insbesondere zweilagig, ausgebildet ist, und
wobei eine erste Lage (24) und eine zweite Lage (25) lösbar aneinander befestigt sind.

4. Schleifband (20) nach einem der vorhergehenden Ansprüche,
wobei die Anschlagfläche (30) ausgelegt ist, ein Abrutschen des Schleifgeräts zu verhindern, indem die Anschlagfläche (30) mit einer Art Beschichtung versehen ist oder eine gewisse Rauigkeit aufweist, welche das Ansetzen des Schleifgeräts am Bauteil oder Werkstück erleichtert.

5. Band- oder Fingerschleifer, umfassend ein Schleifband (20) nach einem der vorhergehenden Ansprüche.

6. Band- oder Fingerschleifer nach Anspruch 5,
wobei eine Auflagefläche (30) für das Schleifband (20) die Anschlagfläche (30) formt.

7. Verwendung eines Band- oder Fingerschleifers nach einem der Ansprüche 5 oder 6 oder eines Schleifbands (20) nach einem der Ansprüche 1 bis 4 zum punktgenauen Entfernen von Schweißpunkten, Nieten oder Falzen.

## Claims

1. Grinding belt (20), comprising a grinding surface (22), configured centrally along a circumferential direction, and a stop surface (30), **characterized in that** the stop surface (30) is formed by way of two side sections of the grinding belt (20) which are arranged on the left and on the right in relation to the grinding surface (22), and the stop surface (30) being positioned offset by an offset (x) with respect to the grinding surface (22), as a result of which a grinding depth (t) can be set via a height or thickness of the grinding belt (20) .

2. Grinding belt (20) according to Claim 1, the offset (x) lying in a range from approximately 1 to 5 mm.

3. Grinding belt (20) according to Claim 1 or 2, the grinding belt (20) being of multiple-layer, in particular two-layer, configuration, and a first layer (24) and a second layer (25) being fastened releasably to one another.

4. Grinding belt (20) according to one of the preceding claims, the stop surface (30) being designed to prevent slipping off of the grinder, by the stop surface (30) being provided with a type of coating or having a defined roughness which facilitates the positioning of the grinder on the component or workpiece.

5. Belt grinder or filing sander, comprising a grinding belt (20) according to one of the preceding claims.

6. Belt grinder or filing sander according to Claim 5, a supporting surface (30) for the grinding belt (20) shaping the stop surface (30).

7. Use of a belt grinder or filing sander according to either of Claims 5 and 6 or of a grinding belt (20) according to one of Claims 1 to 4 for the highly precise removal of welding spots, rivets or folds.

## Revendications

1. Bande abrasive (20),
comprenant une surface de ponçage (22) réalisée au centre le long d'une direction circonférentielle et une surface de butée (30),
**caractérisée en ce que**
la surface de butée (30) est formée par deux sections latérales de la bande abrasive (20) agencées à gauche et à droite par rapport à la surface de ponçage (22), et dans laquelle la surface de butée (30) est positionnée décalée avec un décalage (x) par rapport à la surface de ponçage (22), moyennant quoi une profondeur de ponçage (t) peut être ajustée par rapport à une épaisseur de la bande abrasive (20).

2. Bande abrasive (20) selon la revendication 1,
dans laquelle le décalage (x) se situe dans une plage allant d'environ 1 à 5 mm.

3. Bande abrasive (20) selon la revendication 1 ou 2, dans laquelle la bande abrasive (20) est réalisée à plusieurs couches, notamment à deux couches, et
dans laquelle une première couche (24) et une deuxième couche (25) sont fixées l'une à l'autre de manière amovible.

4. Bande abrasive (20) selon l'une quelconque des revendications précédentes,
dans laquelle la surface de butée (30) est conçue pour empêcher un glissement de l'outil de ponçage, par le fait que la surface de butée (30) est pourvue d'un type de revêtement ou présente une certaine rugosité qui facilite la mise en place de l'outil de ponçage sur le composant ou la pièce.

5. Ponceuse à bande ou à doigt, comprenant une bande abrasive (20) selon l'une quelconque des revendications précédentes.

6. Ponceuse à bande ou à doigt selon la revendication 5,
dans laquelle une surface d'appui (30) pour la bande abrasive (20) forme la surface de butée (30).

7. Utilisation d'une ponceuse à bande ou à doigt selon l'une quelconque des revendications 5 ou 6 ou d'une bande abrasive (20) selon l'une quelconque des revendications 1 à 4 pour l'élimination précise de points de soudure, de rivets ou de plis.
